# EUROPÄISCHE PATENTSCHRIFT

(11) **EP 1 291 308 B1**
(45) Veröffentlichungstag und Bekanntmachung des Hinweises auf die Patenterteilung: **29.03.2006**
(21) Anmeldenummer: 02017450.4
(22) Anmeldetag: 03.08.2002
(51) Int. Cl.: B65H 18/26, B65H 19/22

(54) **Vorrichtung zum Aufwickeln von Warenbahnen zu Rollen**
Device for winding material web into rolls
Dispositif pour enrouler des bandes de matériau en rouleaux

(30) Priorität: 08.09.2001 DE 10144191
(43) Veröffentlichungstag der Anmeldung: 12.03.2003
(73) Patentinhaber: Kiefel Extrusion GmbH, 67547 Worms (DE)
(72) Erfinder: Weinmann, Manfred, 89428 Syrgenstein (DE); Wittendorfer, Reiner, 89520 Heidenheim (DE)
(74) Vertreter: Zmyj, Erwin

(56) Entgegenhaltungen:
- DE-A- 4 104 635
- DE-U- 29 807 844

## Beschreibung

Die Erfindung betrifft eine Vorrichtung zum Aufwickeln von Warenbahnen zu Rollen abwechselnd auf drehangetriebenen zentralen Wickelwellen mit zueinander parallelen Achsen, wobei jede Wickelwelle während des Aufwickelvorgangs aus der Wickelposition herausbewegt und eine andere Wickelwelle in die Wickelposition verstellt werden kann, mit einer ersten Anlagewalze zur Anlage an das gewickelte Material auf der sich in der Wickelposition befindenden Wickelwelle und wenigstens einer zweiten Anlagewalze zur Anlage an die in die Wickelposition zu verstellende Wickelwelle, wobei die Anlagewalzen an Schwenkarmen gelagert sind, die an einem gegen die Wickelwellen verschiebbaren Trägerschlitten angeordnet sind, ferner mit einer Einrichtung zum Quertrennen der Warenbahn beim Wechsel von der einen Wickelwelle zur anderen.

Eine derartige Vorrichtung ist aus der DE 41 04 635 bekannt. Bei dieser Vorrichtung kommen am Ende des Wickelvorganges zwei Anlagewalzen zum Einsatz. Zunächst erfolgt der Wickelvorgang über eine erste Anlagewalze, wobei die Anordnung so gewählt ist, daß die Warenbahn zunächst die Anlagewalze teilweise umschlingt und dann genau im Berührungspunkt zwischen der Anlagewalze und der zu bewickelnden Rolle an der Wickelrolle zur Anlage kommt. Ist die Rolle fertig gewickelt, so wird sie aus der Wickelposition herausgeschwenkt. Hierzu wird zunächst die zweite Anlagewalze in Laufrichtung der Warenbahn hinter der ersten Anlagewalze an die Fertigrolle angeschwenkt. Kurzzeitig liegen dann beide Anlagewalze an der Fertigrolle an. Sodann wird die erste Anlagewalze abgeschwenkt. Während des Abschwenkvorganges ist die Führung der Warenbahn jedoch zwangsläufig so, daß die Warenbahn vor der Anlagefläche der zweiten Anlagewalze mit der Fertigrolle in Berührung kommt. Dieses "lose" Anlegen der Warenbahn an die Fertigrolle kann zur Bildung von Lufteinschlüssen führen, wodurch sich wellen bilden können, die dann zu Falten flachgedrückt werden. Diese Problematik ist insbesondere bei Stretch-Folien und Klebefolien zu beobachten.

Erst wenn die erste Anlagewalze sich soweit von der Fertigrolle entfernt hat, daß die Warenbahn wieder tangential zwischen der Fertigrolle und der zweiten Anlagewalze einläuft, ist dieses Problem beseitigt.

Darüber hinaus kann das Anlegen einer neuen Walze an eine bereits nahezu fertig gewickelte Rolle zu einem Kantenversatz führen, der bei den meisten Materialien, vor allem bei glatten, nicht haftenden Produkten beobachtet wird. Dies liegt insbesondere daran, daß sich die Zylinderformen der Rolle und die Lage der zweiten Anlagewalze nicht hinreichend genau entsprechen.

Der Erfindung liegt die Aufgabe zugrunde, eine Vorrichtung der eingangs genannten Art so auszubilden, daß Lufteinschlüsse sowie das Auftreten eines Kantenversatzes kurz vor dem Wechsel der Fertigrolle zuverlässig vermieden wird.

Diese Aufgabe wird nach der Erfindung dadurch gelöst, daß die Schwenkarme der Anlagewalzen konzentrisch zueinander gelagert und derart gesteuert sind, daß jeweils eine Anlagewalze vom Beginn bis zum Ende des Wickelvorganges in Anlage mit der zu bewickelnden Wickelwelle verbleibt.

Der durch die Erfindung erreichte Vorteil besteht im wesentlichen darin, daß durch die erfindungsgemäße Anordnung bzw. Lagerung der Anlagewalzen jeweils eine Anlagewalze vom Beginn des Wickelvorganges bis zu deren Ende an der Rolle verbleiben kann. Nach Beendigung des Wickelvorganges an der Fertigrolle und dem Durchtrennen der Warenbahn kann die bis dahin im Einsatz befindliche Anlagewalze durch ihre konzentrische Lagerung aus dem Wickelbereich herausgefahren werden, während die nächste Anlagewalze den Wickelvorgang an der neuen Wickelwelle übernimmt. Diese Anlagewalze bleibt wiederum bis zum Ende des Wickelvorganges in Kontakt mit der Rolle, während die erste Anlagewalze in eine Position verstellt wird, in der sie dann erneut mit einer neuen Wickelwelle in Kontakt gebracht wird. Da auf diese weise vom Anfang bis zum Ende des Wickelvorganges jeweils nur eine Anlagewalze in Kontakt mit dem Rollenwickel ist, lassen sich die eingangs geschilderten Schwierigkeiten vermeiden.

In bevorzugter Ausführungsform der Erfindung kann dabei vorgesehen sein, daß die Schwenkarme auf einer gemeinsamen Welle angeordnet sind. Dabei besteht insbesondere auch die Möglichkeit, daß die Schwenkarme in der Art eines Revolversystems angeordnet sind.

Weiter hat es sich im Rahmen der Erfindung als vorteilhaft herausgestellt, wenn die Schwenkarme untereinander gleiche Länge aufweisen.

Um einen problemlosen Übergang von einer Wickelwelle zur anderen zu ermöglichen, ist es zweckmäßig, daß die Schwenkarme derart gelagert sind, daß sie kontinuierlich in gleichem Drehsinn umlaufen können.

Da der Rollenwickel während des Wickelvorganges geringfügig von einer idealen Zylindergestalt abweichen kann, ist es zweckmäßig, wenn die Schwenkarme zur Ermöglichung einer Kompensationsbewegung der Anlagewalzen längenveränderlich ausgebildet sind. Es besteht jedoch stattdessen auch die Möglichkeit, daß am Trägerschlitten eine Verstellbarkeit der Schwenkarme zur Ermöglichung einer Kompensationsbewegung der Anlagewalzen vorgesehen ist.

Im folgenden wird die Erfindung an einem in der Zeichnung dargestellten Ausführungsbeispiel näher erläutert; es zeigen:
- Fig. 1: die Vorrichtung nach der Erfindung in schematischer Darstellung, wobei lediglich die Wickelwellen sowie die auf dem Trägerschlitten angeordneten Anlagewalzen und der Verlauf der Warenbahn etwa im Zeitpunkt der Durchtrennung der Warenbahn wiedergegeben sind,
- Fig. 2: den Gegenstand nach Figur 1 beim Beginn des Wickelvorganges an einer neuen Wickelwelle, während zeitgleich die Fertigrolle entladen werden kann,
- Fig. 3: den Gegenstand nach Figur 1, jedoch vor dem Verschwenken der Wickelwelle aus der Anfangswickelposition in die Fertigwickelposition,
- Fig. 4: den Gegenstand nach Figur 1, wobei sich die Wickelwelle in der Fertigwickelposition befindet und die zweite Anlagewalze zur Verkürzung der Bahnlängen-Änderungen eingeschwenkt ist,
- Fig. 5: den Gegenstand nach Figur 1 bei weiterem Wickelfortschritt,
- Fig. 6: den Gegenstand nach Figur 1, wobei hier erneut eine neue Wickelwelle zur Anlage an die Warenbahn gebracht ist,
- Fig. 7: eine Anordnung der Anlagewalzen mit ihren Schwenkarmen in der Art eines Revolversystems.

Die in der Zeichnung dargestellte Vorrichtung dient zum Aufwickeln von Warenbahnen 1 zu Rollen 3 abwechselnd auf drehangetriebenen zentralen Wickelwellen 2 mit zueinander parallelen Achsen. Dabei kann jede Wickelwelle 2 nach dem Aufwickelvorgang aus der Wickelposition herausbewegt und eine andere Wickelwelle 2 in die Wickelposition verstellt werden. Dies kann beispielsweise nach dem Prinzip der sogenannten Wendewickler geschehen.

Um insbesondere bei bestimmten Materialien ein ordnungsgemäßes und zuverlässiges Aufwickeln der Warenbahn 1 zu gewährleisten, ist eine Kontaktwalze bzw. Anlagewalze 4 erforderlich, die zur Anlage an das gewickelte Material auf der sich in der Wickelposition befindenden Wickelwelle 2 dient. Im Hinblick auf den Wechsel der Wickelwellen 2 ist wenigstens eine zweite Anlagewalze 5 erforderlich, die zur Anlage an die in die Wickelposition zu verstellende Wickelwelle 2 vorgesehen ist. Diese Anlagewalzen 4,5 sind dabei an Schwenkarmen 6 gelagert, die an einem gegen die Wickelwellen 2 verschiebbaren Trägerschlitten 7 angeordnet sind.

Ferner ist eine in der Zeichnung nicht näher dargestellte Einrichtung zum Quertrennen der Warenbahn 1 beim Wechsel von der einen Wickelwelle 2 zur anderen vorgesehen.

Wie sich aus der Zeichnung ergibt, sind die Schwenkarme 6 der Anlagewalzen 4,5 konzentrisch zueinander gelagert und lassen sich, wie die Figuren 1 bis 6 zeigen, derart steuern, daß jeweils eine Anlagewalze 4,5 vom Beginn bis zum Ende des Wickelvorganges in Anlage mit der zu bewickelnden Wickelwelle 2 bzw. der Mantelfläche der Rolle 3 verbleibt.

Hierdurch ist es möglich, sicherzustellen, daß die Warenbahn 1 grundsätzlich im Berührungsbereich zwischen der Wickelrolle 2 und der Anlagewalze 4,5 auf die Wickelrolle 2 aufläuft. Würde die Warenbahn 1 dagegen bereits vor dieser Berührungslinie mit der Wickelrolle 2 in Berührung kommen, so könnten sich zwischen der Wickelrolle 2 und der neu auflaufenden Warenbahn 1 Lufteinschlüsse bilden, die sich nicht mehr beseitigen ließen und somit Wellen bildeten, die später zu Falten flachgedrückt würden.

Wie sich weiter aus den Figuren 1 bis 6 ergibt, sind die Schwenkarme 6 auf einer gemeinsamen Welle 8 angeordnet.

Es besteht jedoch auch die in Figur 7 dargestellte Möglichkeit, daß die Schwenkarme 6 in der Art eines Revolversystems an einer Trommel 9 angeordnet sind, wobei die Trommel 9 drehbar gelagert und der einzelne Schwenkarm 6 nur noch um einen geringen Winkel verschwenkbar ist.

Die Schwenkarme 6 weisen dabei untereinander eine gleiche Länge auf.

Die Schwenkarme 6 sind ferner in aus den Figuren 1 bis 6 nicht näher ersichtlicher Weise derart gelagert, daß sie kontinuierlich in gleichem Drehsinn umlaufen können.

Weiter können die Schwenkarme 6 zur Ermöglichung einer Kompensationsbewegung der Anlagewalzen 4,5, wenn also der Rollenwickel 3 keine genau zylindrische Außengestalt aufweist, in in der Zeichnung nicht näher dargestellter Weise längenveränderlich ausgebildet sein.

Es besteht jedoch auch die in den Figuren 1 bis 6 angedeutete Möglichkeit, daß am Trägerschlitten 7 eine Verstellbarkeit der Schwenkarme 6 zur Ermöglichung einer Kompensationsbewegung der Anlagewalzen 4,5 vorgesehen ist.

Im einzelnen zeigt die Figur 1 etwa den Zustand bzw. den Bahnverlauf, wie er nach dem Fertigwickeln einer Wickelrolle 3, also beim Abschlag der Warenbahn 1 sich darstellt. Die eine Anlagewalze 4 befindet sich noch in Anlage an der fertiggewickelten Wickelrolle 3, während die zweite Anlagewalze 5 bereits in Kontakt mit der neuen Wickelwelle 2 gebracht ist. Auf weitere Details, insbesondere den Antrieb der Wickelwellen 2, soll hier nicht weiter eingegangen werden.

In Figur 2 ist die fertiggewickelte Wickelrolle 3 bereits in die Entnahmeposition geschwenkt, während das Wickeln an der neuen Wickelposition begonnen hat. Diese Wickelwelle 2 in der neuen Wickelposition wird dann gemäß Figur 3 in die Fertigwickelposition überführt, worauf dann gemäß Figur 4 zur Verkürzung der Bahnlängen-Änderungen die ursprünglich mit der fertiggewickelten Wickelrolle 3 in Kontakt gewesene Anlagewalze 4 nach einem entsprechenden Umlauf eingeschwenkt wird.

In Figur 5 ist der weitere Wickelfortschritt zu erkennen, wobei hier bereits die neue Wickelwelle 2 in die Anfangswickelposition verstellt ist. In Figur 6 ist dann praktisch wieder der Zustand nach Figur 1 erreicht, das heißt, die neue Wickelwelle 2 wird in Kontakt mit der Warenbahn 1 gebracht, so daß die Abtrennung der Warenbahn 1 und sodann das Überstellen der fertiggewickelten Rolle 3 in die Entnahmeposition erfolgen kann.

## Patentansprüche

1. Vorrichtung zum Aufwickeln von Warenbahnen (1) zu Rollen abwechselnd auf drehangetriebenen zentralen Wickelwellen (2) mit zueinander parallelen Achsen, wobei jede Wickelwelle (2) während des Aufwickelvorgangs aus der Wickelposition herausbewegt und eine andere Wickelwelle (2) in die Wickelposition verstellt werden kann, mit einer ersten Anlagewalze (4) zur Anlage an das gewickelte Material auf der sich in der Wickelposition befindenden Wickelwelle (2) und wenigstens einer zweiten Anlagewalze (5) zur Anlage an die in die Wickelposition zu verstellende Wickelwelle (2), wobei die Anlagewalzen (4,5) an Schwenkarmen (6) gelagert sind, die an einem gegen die Wickelwellen (2) verschiebbaren Trägerschlitten (7) angeordnet sind, ferner mit einer Einrichtung zum Quertrennen der Warenbahn (1) beim Wechsel von der einen Wickelwelle (2) zur anderen, **dadurch gekennzeichnet, daß** die Schwenkarme (6) der Anlagewalzen (4,5) konzentrisch zueinander gelagert und derart gesteuert sind, daß jeweils eine Anlagewalze (4,5) vom Beginn bis zum Ende des Wickelvorgangs in Anlage mit der zu bewickelnden Wickelwelle (2) verbleibt.

2. Vorrichtung nach Anspruch 1, **dadurch gekennzeichnet, daß** die Schwenkarme (6) auf einer gemeinsamen Welle angeordnet sind.

3. Vorrichtung nach Anspruch 1, **dadurch gekennzeichnet, daß** die Schwenkarme (6) in der Art eines Revolversystems angeordnet sind.

4. Vorrichtung nach einem der Ansprüche 1 bis 3, **dadurch gekennzeichnet, daß** die Schwenkarme (6) untereinander gleiche Länge aufweisen.

5. Vorrichtung nach einem der Ansprüche 1, 2 oder 4, **dadurch gekennzeichnet, daß** die Schwenkarme (6) derart gelagert sind, daß sie kontinuierlich in gleichem Drehsinn umlaufen können.

6. Vorrichtung nach einem der Ansprüche 1 bis 5, **dadurch gekennzeichnet, daß** die Schwenkarme (6) zur Ermöglichung einer Kompensationsbewegung der Anlagewalzen (4,5) längenveränderlich ausgebildet sind.

7. Vorrichtung nach einem der Ansprüche 1 bis 5, **dadurch gekennzeichnet, daß** am Trägerschlitten (7) eine Verstellbarkeit der Schwenkarme (6) zur Ermöglichung einer Kompensationsbewegung der Anlagewalzen (4,5) vorgesehen ist.

## Claims

1. Apparatus for winding up material webs (1) into rolls alternately on rotationally driven central winding shafts (2) with mutually parallel axes, it being possible, during the winding-up operation, for each winding shaft (2) to be moved out of the winding position and for another winding shaft (2) to be adjusted into the winding position, having a first abutment roller (4) for butting against the wound material on the winding shaft (2) located in the winding position, and having at least a second abutment roller (5) for butting against the winding shaft (2) which is to be adjusted into the winding position, the abutment rollers (4, 5) being mounted on pivot arms (6) which are arranged on a carriage (7) which can be displaced in relation to the winding shafts (2), and also having a device for cross-cutting the material web (1) during changeover from one winding shaft (2) to the other, **characterized in that** the pivot arms (6) of the abutment rollers (4, 5) are mounted concentrically in relation to one another and are controlled such that in each case one abutment roller (4, 5) remains in abutment, from the beginning to the end of the winding operation, with the winding shaft (2) onto which the material is to be wound.

2. Apparatus according to Claim 1, **characterized in that** the pivot arms (6) are arranged on a common shaft.

3. Apparatus according to Claim 1, **characterized in that** the pivot arms (6) are arranged in the manner of a turret system.

4. Apparatus according to one of Claims 1 to 3, **characterized in that** the pivot arms (6) are of the same length as one another.

5. Apparatus according to one of Claims 1, 2 and 4, **characterized in that** the pivot arms (6) are mounted such that they can circulate continuously in the same direction of rotation.

6. Apparatus according to one of Claims 1 to 5, **characterized in that**, in order to allow a compensation movement of the abutment rollers (4, 5), the pivot arms (6) are of changeable-length design.

7. Apparatus according to one of Claims 1 to 5, **characterized in that** the pivot arms (6) can be adjusted on the carriage (7) in order to allow a compensation movement of the abutment rollers (4, 5).

## Revendications

1. Dispositif pour enrouler des bandes de matériau (1) en rouleaux en alternance sur des arbres d'enroulement (2) centraux entraînés en rotation avec des axes mutuellement parallèles, chaque arbre d'enroulement (2) étant sorti de la position d'enroulement pendant l'opération d'enroulement et un autre arbre d'enroulement (2) pouvant être déplacé dans la position d'enroulement, avec un premier cylindre d'appui (4) pour l'application contre le matériau enroulé sur l'arbre d'enroulement (2) se trouvant dans la position d'enroulement et au moins un deuxième cylindre d'appui (5) pour l'application contre l'arbre d'enroulement (2) à déplacer dans la position d'enroulement, les cylindres d'appui (4, 5) étant montés sur des bras pivotants (6) qui sont disposés sur un chariot de support (7) pouvant être déplacé contre les arbres d'enroulement (2), et en outre avec un dispositif pour sectionner la bande de matériau (1) lors du changement d'un arbre d'enroulement (2) à l'autre, **caractérisé en ce que** les bras pivotants (6) des cylindres d'appui (4, 5) sont montés concentriquement l'un à l'autre et sont commandés de telle sorte qu'à chaque fois un cylindre d'appui (4, 5) reste en appui avec l'arbre d'enroulement (2) à enrouler du début jusqu'à la fin de l'opération d'enroulement.

2. Dispositif selon la revendication 1, **caractérisé en ce que** les bras pivotants (6) sont disposés sur un arbre commun.

3. Dispositif selon la revendication 1, **caractérisé en ce que** les bras pivotants (6) sont disposés à la manière d'un système de type revolver.

4. Dispositif selon l'une quelconque des revendications 1 à 3, **caractérisé en ce que** les bras pivotants (6) présentent la même longueur entre eux.

5. Dispositif selon l'une quelconque des revendications 1, 2 ou 4, **caractérisé en ce que** les bras pivotants (6) sont montés de telle sorte qu'ils puissent tourner en continu dans le même sens de rotation.

6. Dispositif selon l'une quelconque des revendications 1 à 5, **caractérisé en ce que** les bras pivotants (6) sont réalisés de manière déplaçable en longueur de façon à permettre un déplacement de compensation des cylindres d'appui (4, 5).

7. Dispositif selon l'une quelconque des revendications 1 à 5, **caractérisé en ce qu'**une possibilité de déplacement des bras pivotants (6) est prévue sur le chariot de support (7) pour permettre un déplacement de compensation des cylindres d'appui (4, 5).
